# EUROPÄISCHE PATENTSCHRIFT

(11) **EP 2 258 625 B1**
(45) Veröffentlichungstag und Bekanntmachung des Hinweises auf die Patenterteilung: **14.11.2012**
(21) Anmeldenummer: 10005110.1
(22) Anmeldetag: 15.05.2010
(51) Int. Cl.: B65D 1/02, B65D 21/02, B65B 17/02

(54) **Gebinde aus mindestens zwei gleichartigen Körpern, insbesondere Flaschen**
Bundle consisting of at least two like bodies, in particular bottles
Gerbe composée à partir d'au moins deux corps, notamment bouteilles

(30) Priorität: 03.06.2009 DE 102009025912
(43) Veröffentlichungstag der Anmeldung: 08.12.2010
(73) Patentinhaber: Krones AG, 93073 Neutraubling (DE)
(72) Erfinder: Wimmer, Thomas, 83026 Rosenheim (DE)
(74) Vertreter: Benninger, Johannes

(56) Entgegenhaltungen:
- EP-A1- 0 518 252
- EP-A1- 1 584 559
- WO-A1-03/072446
- WO-A1-2009/150754
- WO-A2-02/12077
- DE-A1- 4 305 340
- DE-A1- 19 734 348
- US-A- 3 096 575
- US-A- 4 982 858
- US-A- 5 310 071
- US-A1- 2004 000 550
- US-A1- 2008 202 966

## Beschreibung

Die vorliegende Erfindung betrifft Gebinde aus mindestens zwei gleichartigen Körpern mit den Merkmalen des Oberbegriffs des Anspruchs 1.

Mehrere befüllte Körper, beispielsweise Flaschen, Dosen oder ähnliches Packgut werden zum Transport, zur Lagerung und / oder zum Verkauf häufig in Gebinden zusammengefasst. Beispielsweise werden mehrere Körper in einem Verarbeitungsprozess in komplett verschlossenen Kartons zusammengebracht.

Eine weitere Möglichkeit besteht in der Verwendung von sog. Trays oder Pads auf welche die Körper, insbesondere Flaschen, gestellt werden. Zur Fixierung der Mehrzahl an Körpern miteinander wird zusätzlich eine Folie herumgeschlagen und danach thermisch geschrumpft. Die Folie kann aber auch ohne Verwendung von Trays oder Pads verarbeitet werden und zwar in einem sog. "Shrink-only"-Prozess.

Ein großer Nachteil der beschriebenen Prozesse besteht in der notwendigen Verarbeitung von zusätzlichen Verpackungsmaterialien, d.h. in der Verwendung von zusätzlichem kostenintensivem Verpackungsmaterial in Verbindung mit den dazugehörigen Verpackungsmaschinen. Nachteilig ist insbesondere auch der hohe Energieverbrauch beim Schrumpfen der Umverpackung im Schrumpftunnel.

Aus DE 102004047830 A1 sind funktionelle Körper bekannt, die Verbindungselemente aufweisen. Dieses Dokument zeigt eine Flasche mit Rast- bzw. Schnappverschlüssen, wodurch mehrere solcher Flaschen zu konstruktiven Einheiten verbunden werden können, so dass sie günstig transportiert und gelagert werden können und in leerem Zustand zu vielfältigen Zwecken verwendet werden können. Die Körper werden dadurch in leerem Zustand leicht sammel- und stapelbar, wobei sich die eingerasteten Verbindungen nur mit erheblichem Kraftaufwand lösen lassen.

DE 202005019327 U1 beschreibt einen Körper aus Kunststoff mit mindestens einer zumindest in einem Teilbereich des Rumpfes verlaufenden Nut, deren Tiefe über die Länge variabel ist. Die Nut dient im vorliegenden Fall dazu, den Druck von kohlensäurehaltigen Getränken aufzunehmen, um eine stark sichtbare Deformation der Flasche zu vermeiden.

GB 18752 A zeigt eine Flasche mit in Längsrichtung angeordneten Rippen, die ein Rollen der Flaschen verhindern sollen, insbesondere wenn diese liegend übereinander angeordnet sind.

JP 52-96169 A zeigt eine Flasche mit einem oktogonalen äußeren Querschnitt und einem kreisrunden inneren Querschnitt, wobei der oktogonale äußere Querschnitt eine optimale dichte Verpackung mehrerer Flaschen ermöglicht.

US 5002199 A zeigt eine verbesserte leichtgewichtige Flasche, die stapelbar ist. Die Flasche weist vorzugsweise einen rechteckigen Querschnitt auf mit parallelen, gegenüber angeordneten Vertiefungen bzw. passgenauen Erhöhungen, so dass die liegenden Flaschen sicher und platzsparend übereinander gestapelt werden können.

Das amerikanische Geschmacksmuster US D520376 S zeigt eine Flaschenform, die mit einem Puzzleteil vergleichbar ist und an zwei Seiten kreisförmige Vertiefungen und an den anderen beiden Seiten entsprechende kreisförmige Vorsprünge aufweist. Somit sind die Flaschen nach der Art eines Puzzles miteinander verbindbar, so dass sie liegend eine Ebene darstellen.

WO 1990008068 A1 zeigt eine Flasche mit mindestens zwei Vertiefungen bzw. Aussparungen entlang der äußeren Fläche der Flasche, so dass mindestens zwei Griffe entstehen, die es einem Baby bzw. Kleinkind ermöglichen sollen, die Flasche einfach selbst zu halten.

WO 2008002579 A2 beschreibt ineinander greifende rechteckige Körper aus Plastik, wobei die seitliche Fläche mindestens zwei bewegliche Vakuumfächer aufweist. Die Schulterregion und der untere Teil des Körpers definieren eine ineinander greifende Struktur, so dass eine verschachtelte Anordnung durch die komplementären Flächen der benachbarten Körper möglich ist.

WO02/12077 A1 beschreibt einen Kunststoffbehälter mit verschiedenen Verbindungselementen zur Verbindung von mindestens zwei gleichartigen Kunststoffbehältern miteinander. Da die Behälter mindestens zwei unterschiedliche Arten von Verbindungselementen aufweisen, ist die Verbindung mehrerer dieser Behälter zu komplexen dreidimensionalen Gebinden mit den Merkmalen des Oberbegriffs des Anspruchs 1 möglich.

US 2004/000550 beschreibt Behälter mit Verbindungselementen, über die die Behälter an Halterungen angebracht werden können, so dass größere Einheiten der Behälter gebildet werden.

US 2008/202966 zeigt modulare Behälter mit einer zumindest teilweise gewundenen Oberfläche mit Ein- und Ausbuchtungen, über die die Behälter zu dekorativen Arrangements miteinander verbunden werden.

US 5310071 A zeigt Lebensmittelbehälter mit einem oben offenen Bereich und einem unteren Bereich mit mindestens einem Verbindungselement. Die Lebensmittelbehälter können über das mindestens eine Verbindungselement miteinander verbunden werden und somit nach Gebrauch als Spielzeug verwendet werden.

DE 19734348 A1 beschreibt ein Behältersystem, wobei die Behälter mittels geeignet geformter äußerer Vorsprünge bzw. Einbuchtungen miteinander verknüpfbar sind und dabei durch Reib- und / oder Formschluss untereinander eine mechanisch steife Einheit bilden.

Die Aufgabe der vorliegenden Erfindung besteht darin, ein Gebinde bereitzustellen, in dem Körper ohne zusätzliches oder mit nur sehr wenig umhüllendem Verpackungsmaterial lösbar miteinander verbunden sind.

Die Aufgabe wird durch ein Gebinde gelöst, das die Merkmale des Patentanspruchs 1 umfasst.

### Beschreibung

Die vorliegende Erfindung betrifft Gebinde, die aus einer Zusammenstellung von mindestens zwei Körpern bestehen. In den Gebinden sind die Körper stabil aber lösbar miteinander verbunden. Vorzugsweise wird kein zusätzliches Verpackungsmaterial benötigt. Die Körper sind vorzugsweise Flaschen und bestehen insbesondere aus Kunststoff, beispielsweise PET und werden in der Getränkeindustrie eingesetzt.

Die zusammengefassten Körper weisen jeweils eine im Wesentlichen runde Grundfläche mit einem Boden, einer Mantelfläche und vorzugsweise einen auf der dem Boden gegenüberliegenden Oberseite angeordneten Verschluss auf. Bei dem Verschluss kann es sich um einen wieder verschließbaren Schraubverschluss, einen Schnappverschluss oder ähnlichem handeln oder aber auch um einen nicht wiederverschließbaren Einmalverschluss.

Die Mantelfläche und gegebenenfalls auch der Boden und / oder der Verschluss haben eine Strukturierung ausgebildet. Die Strukturierung der Mantelfläche ist im Wesentlichen parallel zu einer Längsachse des Körpers angeordnet, wobei die Längsachse senkrecht zum Boden des Körpers ausgerichtet ist. Die Strukturierung der Mantelfläche weist allumfänglich Verbindungselemente auf.

Die Verbindungselemente sind als Rippen ausgebildet, wobei zwischen jeweils zwei Rippen eine Nut entsteht, die derart ausgeformt ist, dass jeweils eine Rippe eines ersten Körpers formschlüssig in eine solche Nut eines zweiten Körpers greift.

Erfindungsgemäß ist in einem ersten gefertigten Zustand kein Hinterschnitt zwischen Rippen und Nut ausgebildet. Die miteinander formschlüssig zusammenwirkenden Verbindungselemente der mindestens zwei Körper wirken in einem zweiten Zustand zusammen. Insbesondere entsteht ein Hinterschnitt, wenn die Rippe eines ersten Körpers in die korrespondierende Nut eines zweiten Körpers gedrückt wird. D.h. der Körper weist im hergestellten Zustand keinen Hinterschnitt auf, dieser entsteht erst beim Zusammenstellen und Verbinden von zwei Körpern, so dass wiederum eine kraftschlüssige Verbindung gebildet wird.

Die Verbindungselemente können sich über die gesamte Mantelfläche der Körper erstrecken, oder aber nur über einen Teil derselben. Gemäß einer Ausführungsform erstrecken sich die Verbindungselemente nur über einen axialen Abschnitt der Mantelfläche. Gemäß einer bevorzugten Ausführungsform erstrecken sich die Verbindungselemente über einen oberen und über einen unteren axialen Abschnitt der Mantelfläche, während der Umfang des Körpers in dem dazwischen liegenden Bereich verringert ist, so dass eine Art Griffbereich entsteht.

Weiterhin weisen die Verbindungselemente zusätzliche Sicherungselemente auf, die dazu dienen, eine kraftschlüssige Verbindung zwischen mindestens zwei Körpern herzustellen. Die Sicherungselemente sind als Erhöhungen und Vertiefungen ausgebildet, , wobei die Erhöhungen vorzugsweise in den Nuten und die Vertiefungen vorzugsweise auf den Rippen angeordnet sind. Gemäß einer weiteren Ausführungsform sind die Erhöhungen vorzugsweise auf den Rippen und die Vertiefungen vorzugsweise in den Nuten angeordnet. Weiterhin können auf den Rippen sowohl wenigstens eine Vertiefung als auch wenigstens eine Erhöhung angeordnet sein, während in den Nuten entsprechend korrespondierende Sicherungselemente angeordnet sind.

Je der Körper kann gemäß einer weiteren Ausführungsform am Boden und / oder an der Oberseite einen Absatz aufweisen. Werden zwei solcher Körper miteinander verbunden, so dient der Absatz als eine Art Anschlag, der ein axiales Verrutschen der Körper gegeneinander verhindert.

Die Herstellung der Körper erfolgt vorzugsweise mittels herkömmlicher Blasform- bzw. Streckblas- Verfahren. Für die Herstellung von Körpern ohne Hinterschnitt im Bereich der Nuten kann das herkömmlich bekannte Verfahren verwendet werden, bei dem die Blasform aus zwei Teilen besteht, die entlang einer sich senkrecht zum Boden des Körpers erstreckenden Achse geöffnet werden.

Ein positiver Nebeneffekt der vorliegenden Erfindung besteht darin, dass aufgrund der Form die Körper eine besondere Stabilität aufweisen, so dass besonders dünnwandige Flaschen hergestellt werden können.

Gemäß einer weiteren Ausführungsform sind zwischen den Körpern Klebestellen angeordnet, die ebenfalls dazu dienen, ein axiales Verrutschen der Körper gegeneinander zu verhindern.

Eine weitere Ausführungsform sieht vor, dass die mindestens zwei zusammen gefassten Körper mittels einer Banderole zusätzlich gesichert werden. Werden Körper zusammengefasst, bei denen sich die Verbindungselemente nur über einen oberen und einen unteren Bereich erstrecken, so dass ein weitgehend mittig angeordneter Griffbereich entsteht, so wird die Banderole vorzugsweise in diesem unstrukturierten Bereich angebracht.

Gemäß einer weiteren Ausführungsform weist das Gebinde einen Henkel auf. Der Henkel besteht aus wenigstens einem Befestigungsbereich und wenigstens einem Haltebereich. Der Befestigungsbereich ist vorzugsweise dergestalt, dass er form- und kraftschlüssig zwischen die Verbindungselemente, insbesondere in eine Nut zwischen zwei Rippen eingreift.

Gemäß einer Ausführungsform besteht der Henkel aus einem Formteil, insbesondere einem Spritzgussteil oder ähnlichem und weist zwei Befestigungsbereiche auf, sowie einen Haltebereich, dessen Breite in etwa dem doppelten Umfang der zusammen zu fassenden Körper entspricht. Die Befestigungsbereiche sind vorzugsweise zylindrisch ausgebildet. Es ist aber auch denkbar, dass der Henkel dazu dient, drei oder mehr in Reihe angeordnete Behälter zu umfassen. Der Haltbereich muss dann dementsprechend in der Breite angepasst werden.

Gemäß einer weiteren Ausführungsform besteht ein Henkel aus zwei weitgehend zylindrischen Befestigungsbereichen und einem dazwischen angeordneten Haltebereich in Form eines Folienbandes, einer Schnur oder ähnlichem.

Der Henkel ist einfach zu befestigen, indem der eine Befestigungsbereich zwischen zwei Verbindungselementen eines ersten Körpers und der andere Befestigungsbereich zwischen zwei Verbindungselementen eines zweiten Körpers befestigt, insbesondere eingeclipst wird, wobei der erste und der zweite Körper formschlüssig und vorzugsweise auch kraftschlüssig miteinander verbunden sind. Wenn der Henkel befestigt ist, so bildet er mit den Körpern eine stabile Transporteinheit, wobei die Verbindung zwischen dem Henkel und den Körpern lösbar ist.

Ein erfindungsgemäßes Gebinde mit dem oder ohne dem beschriebenen Henkel weist insbesondere den Vorteil auf, dass kein zusätzlicher Materialaufwand nötig ist, da keine Umverpackung in Form einer Folie, eines Kartons etc. benötigt wird. Somit entfallen zeit-, energie- und kostenaufwändige Verpackungsprozesse wie beispielsweise Kartonfalten, Folien schrumpfen. Damit entfallen beispielsweise bestimmte Vorrichtungen wie der Schrumpftunnel. Zur zusätzlichen Sicherung gegen axiales Verschieben können zwar Banderolen oder ähnliches verwendet werden, der dadurch entstehende Verpackungsaufwand ist aber geringer als beispielsweise bei der Verwendung einer Umverpackung aus Schrumpffolie.

Im Folgenden sollen Ausführungsbeispiele die Erfindung und ihre Vorteile anhand der beigefügten Figuren näher erläutern. Die Größenverhältnisse der einzelnen Elemente zueinander in den Figuren entsprechen nicht immer den realen Größenverhältnissen, da einige Formen vereinfacht und andere Formen zur besseren Veranschaulichung vergrößert im Verhältnis zu anderen Elementen dargestellt sind.
Figuren 1 a und b zeigen eine erste Ausführungsform eines Körpers;
Figur 2 zeigt eine zweite Ausführungsform eines Körpers;
Figur 3 zeigt eine dritte Ausführungsform eines Körpers;
Figur 4 zeigt eine vierte Ausführungsform eines Körpers;
Figuren 5a und b zeigen das Ineinandergreifen zweier Körper gemäß der in Figur 3 gezeigten dritten Ausführungsform;
Figuren 6a bis d zeigen verschiedene Ansichten eines Gebindes bestehend aus sechs Körpern gemäß dem in Figur 2 dargestellten zweiten Ausführungsbeispiel;
Figuren 7a und b zeigen jeweils ein Gebinde bestehend aus sechs Körpern gemäß dem in Figur 4 dargestellten vierten Ausführungsbeispiel;
Figuren 8a bis 8c zeigt einen Henkel zur Verwendung mit einem erfindungsgemäßen Gebinde;
Figur 9 zeigt das axiale Zusammenfügen zweier Flaschen gemäß der in Figur 2 dargestellten zweiten Ausführungsform.

Für gleiche oder gleich wirkende Elemente der Erfindung werden identische Bezugszeichen verwendet. Ferner werden der Übersicht halber nur Bezugszeichen in den einzelnen Figuren dargestellt, die für die Beschreibung der jeweiligen Figur erforderlich sind. Die dargestellten Ausführungsformen stellen lediglich Beispiele dar, wie Körper, die erfindungsgemäßen Gebinde, eine Vorrichtung und ein Verfahren zur Erstellung erfindungsgemäßer Gebindeausgestaltet sein können und stellen keine abschließende Begrenzung dar.

**Figuren 1a und 1b** zeigen eine erste Ausführungsform eines Körpers zum Zusammenstellen erfindungsgemäßer Gebinde. Hierbei handelt es sich um eine speziell geformte Flasche 10 mit einem Bodenbereich 50 und einem oberen Bereich 51, wobei im oberen Bereich 51 ein Verschluss 2 angeordnet ist und wobei die Flasche 10 eine Strukturierung entlang einer senkrecht zum Boden 50 angeordneten Längsachse aufweist und wobei die Strukturierung Verbindungselemente in Form von Rippen 11 a und zwischen jeweils zwei Rippen angeordneten Nuten 11b ausgebildet hat, die sich über die gesamte Länge der Flasche 10 erstrecken (vgl. insbesondere Figur 1a).

Die Rippen 11 a eines ersten Körpers 10 sind derart geformt, dass sie formschlüssig in die Nuten 11b eines zweiten Körpers 10 eingreifen können (vgl. auch Figuren 5a und 6d).

**Figur 1b** zeigt eine Aufsicht auf eine Flasche 10 und verdeutlicht somit den Querschnitt einer solchen Flasche 10. Hierbei ist deutlich zu erkennen, dass aufgrund der beschriebenen Strukturierung mit Verbindungselementen, insbesondere mit Rippen 11 a und Nuten 11 b, ein Zahnrad ähnlicher Querschnitt entsteht, der im Bereich der Nuten 11 beinen Hinterschnitt 22 aufweist. Dieser Hinterschnitt 22 ist vorteilhaft, um mehrere Flaschen 10 formschlüssig radial miteinander zu verclipsen und somit eine kraftschlüssige Verbindung zwischen wenigstens zwei Flaschen 10 zu erzeugen (vgl. auch Figuren 5a, 5b, 6a, 6b und 6d).

Bei dem Verschluss 2 handelt es sich vorzugsweise um einen Schraubverschluss, es können aber auch andere Verschlüsse, beispielsweise Schnappverschlüsse oder ähnliches verwendet werden.

Erfindungsgemäß weisen die Flaschen 12 zwar einen zahnradähnlichen Querschnitt auf, allerdings weisen die Vertiefungen zwischen den Rippen 13a in einem ersten Zustand keinen Hinterschnitt auf. Beim Verbinden zweier Körper miteinander wird erfindungsgemäß ein Hinterschnitt gebildet, der die beiden Körper kraftschlüssig zusammen hält.

**Figur 2** zeigt eine zweite Ausführungsform 12 eines Körpers. Hierbei erstreckt sich der Zahnrad ähnlichen Querschnitt über einen unteren und einen oberen Bereich 32, 34 der Flaschenhöhe 31. Zwischen dem unteren Bereich 32 und dem oberen Bereich 34 der Flaschenhöhe 31 ist der Querschnitt der Flasche 12 vorzugsweise kreisrund, oval oder ellipsoid und im Vergleich zum Zahnrad ähnlichen Querschnitt des unteren Bereichs 32 bzw. des oberen Bereichs 34 geringer, so dass eine Griffbereich bzw. eine Griffmulde 42 entsteht, wodurch ein ergonomisches Greifen und Festhalten der Flasche 12 durch den Benutzer ermöglicht wird. Der unstrukturierte Bereich 42 muss insbesondere einen geringeren Querschnitt als die strukturierten Bereiche 32, 34 aufweisen, damit die Verbindungselemente in Form von Rippen 13a und Nuten 13b der strukturierten Bereiche 32 und 34 zweier Körper 12 ineinander greifen können.

**Figur 3** zeigt eine dritte Ausführungsform 14 eines Körpers mit einer Griffmulde 44. Diese Ausführungsform ähnelt der zweiten Ausführungsform eines Körpers 12 aus Figur 2 mit dem Unterschied, dass sie erfindungsgemäβ zusätzliche Sicherungselemente in Form von Erhöhungen 54a in den Nuten 15b bzw. Vertiefungen 54b in den Rippen 15a aufweist. Die Erhöhungen 54a bzw. Vertiefungen 54b sind dabei so ausgebildet, dass die Erhöhungen 54a einer ersten Flasche 14 formschlüssig in die Vertiefungen 54b einer zweiten Flasche 14 eingreifen, insbesondere miteinander verclipst werden, und eine stabile lösbare Verbindung bilden. Die Erhöhungen 54a bzw. Vertiefungen 54b dienen somit als zusätzliches Sicherungsmittel um eine stabile lösbare Verbindung zwischen zwei oder mehreren Flaschen 14 gemäß der dritten Ausführungsform herzustellen.

Für den Fachmann ist klar, dass die Anordnung der Erhöhungen 54a bzw. Vertiefungen 54b nicht auf das gezeigte Ausführungsbeispiel 14 beschränkt ist. Es ist auch denkbar, dass die Erhöhungen 54a auf den Au βenradien der Rippen 15a und die Vertiefungen 54b auf den Innenradien der Nuten 15b angeordnet sind. Ebenso ist es für den Fachmann naheliegend, eine Flasche 10 gemäß der ersten Ausführungsform mit solchen Erhöhungen 54a bzw. Vertiefungen 54b in den Rippen 11 a bzw. Nuten 11 b zu versehen.

**Figur 4** zeigt eine vierte Ausführungsform 16 eines Körpers mit einer Griffmulde 46, die wiederum eine Abwandlung der zweiten Ausführungsform 12 (vgl. Figur 2) darstellt. In diesem Fall verjüngen sich die Rippen 17a im unteren Bereich 32 und im oberen Bereich 34 jeweils in Richtung Griffmulde 46 hin. Dadurch kann der Bereich der Griffmulde schmaler gestaltet werden, wobei die Flasche 16 immer noch ergonomisch vorteilhaft in der Hand zu halten ist.

Gemäß der hier gezeigten Ausführungsform weist die Flasche 16 im Bereich des Bodens 50 der Flasche 16 und im Bereich der Oberseite 51 der Flasche 16 gegenüber den Nuten 17b einen Absatz bzw. Anschlag 55 auf. Dieser Anschlag 55 dient insbesondere der axialen Sicherung zweier miteinander form- und kraftschlüssig verbundener Flaschen 16.

Für den Fachmann ist es ebenso nahe liegend, diese Ausführungsform 16 mit Erhöhungen bzw. Vertiefungen entsprechend der in Figur 3 dargestellten Ausführungsform 14 zur zusätzlichen Sicherung, insbesondere zur Sicherung gegen axiales Verrutschen zu versehen.

**Figuren 5a und 5b** zeigen das Ineinandergreifen zweier Körper gemäß der in Figur 3 gezeigten dritten Ausführungsform 14. In der Figur sind deutlich die zusätzlichen Erhöhungen 54a zu erkennen, die zusammen mit einer korrespondierenden Vertiefung 54b im Bereich der ineinander verclipsten Rippen 15a eine formschlüssige lösbare Verbindung 60 zwischen den beiden Flaschen 14 bildet.

**Figuren 6a bis 6d** zeigen jeweils ein erfindungsgemäßes Gebinde 92a/b bestehend aus sechs Körpern gemäß dem in Figur 2 dargestellten zweiten Ausführungsbeispiel 12. Die Flaschen 12 in dem Gebinde 92a gemäß Figur 6a sind miteinander in einer lösbaren Verbindung verclipst und werden dadurch miteinander gehalten. In dem Gebinde 92b gemäß Figur 6b sind die Flaschen 12 durch eine zusätzliche Banderole 90 gegen axiales Verrutschen zusätzlich gesichert. Die Banderole 90 kann beispielsweise ein Karton oder Papierstreifen sein, weiterhin kann die Banderole 90 aus einem Streifen aus Kunststofffolie, insbesondere einem selbstklebenden etikettähnlichem Kunststoffstreifen, einem elastischen (Gummi)Band oder ähnlichem bestehen.

Zur axialen Sicherung der Flaschen kann in einem Gebinde 92a gemäß Figur 6a und Figur 6c beispielsweise ein Kleber, insbesondere ein Heißkleber 60, entlang der zu fügenden Rippe 13a aufgebracht werden oder auch von oben auf die Fügestelle getropft bzw. gespritzt werden. Weiterhin ist die Verwendung von Klebepunkten möglich, die sich durch den beim Einclipsen der Rippe 13a in die entsprechende Vertiefung bzw. Nut 13b entstehenden Druck lösbar miteinander verbinden.

Weiterhin können die Flaschen ein Schulterdesign (vgl. Ausführungsform 16 in Figur 4) aufweisen, das verhindert, dass die Flaschen axial gegeneinander verschoben werden.

**Figuren 7a und 7b** zeigen jeweils ein Gebinde 96a/b bestehend aus sechs Körpern gemäß dem in Figur 4 dargestellten vierten Ausführungsbeispiel 16. Die Verbindung der Körper 16 untereinander entspricht dem in den Figuren 6a bis 6d gezeigten Ausführungsbeispiel, so dass auf eine Wiederholung der Beschreibung verzichtet werden kann.

Für den Fachmann ist somit klar, dass entsprechende Gebinde auch aus den Körpern 10 und 14 gemäß der ersten und der dritten Ausführungsform hergestellt werden. Weiterhin ist die Anzahl der Flaschen, die in einem Gebinde zusammengefasst werden, nicht auf sechs beschränkt. Es sind vielmehr auch erfindungsgemäße Gebinde bestehend vorzugsweise aus zwei, vier, acht oder zehn Körpern denkbar. Hierbei sollen weiterhin nicht nur Gebinde mit einer rechteckigen Grundfläche sondern auch solche, bei denen die Körper so angeordnet sind, dass die Grundfläche ein Parallelogramm darstellt, umfasst werden. Weiterhin sollen von der Erfindung auch Gebinde mit einer ungeraden Anzahl von Körpern, insbesondere drei, fünf, sieben oder neun Körper, umfasst werden, die beispielsweise in Gebinden mit einer dreieckigen Grundfläche, einer hexagonalen Grundfläche oder ähnlichem angeordnet sind.

Dementsprechend ist für den Fachmann klar, dass die Anzahl der Rippen 11a, 13a, 15a, 17a der Körper 10, 12, 14 und 16 (vgl. Figuren 1 bis 4) nicht auf acht Rippen 11a, 13a, 15a, 17a festgelegt ist, wie in den gezeigten Ausführungsbeispielen 10, 12, 14 und 16 dargestellt. Die Anzahl der Rippen 11a, 13a, 15a, 17a ist entsprechend der gewünschten Zusammenstellung der Gebinde zu variieren, wobei die Anzahl der Rippen 11a, 13a, 15a, 17a - und dementsprechend die Anzahl der dazwischen liegenden Nuten 11b, 13b, 15b, 17b - vorzugsweise zwischen fünf und zwölf liegen wird.

**Figur 8a** zeigt einen Henkel 80 zur Verwendung mit den Körpern. Bei dem Henkel 80 handelt es sich um ein Formteil aus Kunststoff mit einem Haltebereich 82 und mindestens einem Befestigungsbereich 84. Der Befestigungsbereich 84 ist dabei so ausgeformt, dass er zwischen den Rippen 11 der Körper 10, 12, 14 und 16 (vgl. Figuren 1 bis 4) eingeclipst werden kann, so dass eine feste lösbare Verbindung besteht.

**Figuren 8b und 8c** zeigen die Verwendung des Henkels 80 gemäß Figur 8a zusammen mit Körpern 16 gemäß dem in Figur 4 dargestellten vierten Ausführungsbeispiel, wobei der Henkel 80 über seine Befestigungsbereiche 84 zwischen die Rippen 17a, d.h. in die Nuten 17b, der Flaschen 16 lösbar eingeclipst ist, so dass der Henkel 80 durch den Käufer bzw. Benutzer leicht entfernt werden kann und die Flaschen 16 einfach vereinzelt werden können.

Gemäß einer weiteren (nicht gezeigten) Ausführungsform besteht der Henkel aus zwei Zylindern oder ähnlichem, die über ein Karton- oder Folienband, einem Strick oder ähnlichem miteinander verbunden sind, wobei die Zylinder nach dem oben beschriebenen Prinzip in die Vertiefungen der Flaschen 10, 12, 14, 16 eingreifen und eine formschlüssige Verbindung bilden.

Figur 9 zeigt ein nicht zur Erfindung gehörendes Verfahren zum Verbinden erfindungsgemäßer Körper. Hierbei handelt es sich um das axiale Zusammenfügen zweier Flaschen gemäß der in Figur 2 dargestellten zweiten Ausführungsform 12.

Insbesondere werden die Flaschen 12 über einen Roboter taktend in axialer Richtung 140 zusammengefügt. Hierbei ist ein Einclippen der Körper 12 nicht erforderlich, stattdessen erfolgt ein Ineinanderschieben der korrespondierenden Rippen 13a und Nuten 13b. Diese Art des Verfahrens ist besonders vorteilhaft bei Flaschen, die einen ausgeprägten Hinterschnitt aufweisen, da hierbei kein Kraftaufwand zum Zusammenfügen nötig ist.

### Bezugszeichenliste:

- 2: Verschluss
- 10: Flasche gemäß einer ersten Ausführungsform
- 11a: Verbindungselement: Rippe
- 11b: Verbindungselement: Nut
- 12: Flasche gemäß einer zweiten Ausführungsform
- 12': Flaschenpaar aus Flaschen gemäß einer zweiten Ausführungsform
- 14: Flasche gemäß einer dritten Ausführungsform
- 15a: Verbindungselement: Rippe
- 15b: Verbindungselement: Nut
- 16: Flasche gemäß einer vierten Ausführungsform
- 17a: Verbindungselement: Rippe
- 17b: Verbindungselement: Nut
- 22: Hinterschnitt
- 32: unterer Bereich
- 34: oberer Bereich
- 42: unstrukturierter Bereich / Griffbereich / Griffmulde
- 44: unstrukturierter Bereich / Griffbereich / Griffmulde
- 46: unstrukturierter Bereich / Griffbereich / Griffmulde
- 50: Boden
- 51: Oberseite
- 54a: Sicherungselement: Erhöhung
- 54b: Sicherungselement: Vertiefung
- 55: Absatz / Anschlag
- 60: Heißkleber
- 80: Henkel
- 90: Banderole
- 92a/b: Gebinde
- 96a/b: Gebinde
- 140: axiale Richtung

## Patentansprüche

1. Gebinde (92a, 92b, 96a, 96b) bestehend aus einer Zusammenstellung von mindestens zwei Körpern (10, 12, 14, 16) mit einer im Wesentlichen runden Grundfläche, wobei die Körper (10, 12, 14, 16) jeweils einen Boden (50), eine Oberseite (51) und eine Mantelfläche aufweisen, wobei die Mantelflächen jeweils eine Strukturierung ausgebildet haben, die im Wesentlichen parallel zu einer Längsachse des Körpers (10, 12, 14, 16) ausgerichtet ist, wobei die Längsachse senkrecht zum Boden des Körpers (10, 12, 14, 16) ausgerichtet ist und die Strukturierung allumfänglich Verbindungselemente (11a,11b, 13a, 13b, 15a, 15b, 17a, 17b) ausgebildet hat, wobei die Verbindungselemente (11a, 11b, 13a, 13b, 15a, 15b, 17a, 17b) als Rippen und Nuten ausgebildet sind und wobei sich die Verbindungselemente (11a, 11b, 13a, 13b, 15a, 15b, 17a, 17b) zumindest über einen axialen Abschnitt (32, 34) der Mantelfläche erstrecken, **dadurch gekennzeichnet, dass** die Verbindungselemente (11a, 11b, 13a, 13b, 15a, 15b, 17a, 17b) in einem ersten, gefertigten Zustand der einzelnen Körper (10, 12, 14, 16) keinen Hinterschnitt (22) ausgebildet haben und dass die miteinander formschlüssig zusammenwirkenden Verbindungselemente (11a, 11b, 13a, 13b, 15a, 15b, 17a, 17b) der mindestens zwei Körper (10, 12, 14, 16) in einem zweiten Zustand, in dem die mindestens zwei Körper (10, 12, 14, 16) formschlüssig miteinander verbundenen sind, einen Hinterschnitt (22) ausgebildet haben, und wobei die Verbindungselemente (11a, 11b, 13a, 13b, 15a, 15b, 17a, 17b) zusätzliche Sicherungselemente, die als Erhöhungen (54a) und Vertiefungen (54b) der Verbindungselemente ausgebildet sind, zur Herstellung einer formschlüssigen Verbindung zwischen mindestens zwei Körpern ausgebildet haben, und wobei die formschlüssige Verbindung der Sicherungselemente ein axiales Verrutschen der mindestens zwei miteinander verbundenen Körper verhindert.

2. Gebinde (92a, 92b, 96a, 96b) gemäß Anspruch 1, wobei der Boden (50) der Körper (10, 12, 14, 16) jeweils einen Absatz (55) aufweist.

3. Gebinde (92a, 92b, 96a, 96b) gemäß einem der Ansprüche 1 oder 2, wobei zwischen den Körpern (10, 12, 14, 16) Klebestellen (60) angeordnet sind und/oder wobei die Körper (10, 12, 14, 16) mittels einer Banderole (90) umfasst sind.

4. Gebinde (92a, 92b, 96a, 96b) gemäß einem der Ansprüche 1 bis 3, wobei das Gebinde (92a, 92b, 96a, 96b) einen Henkel (80) umfasst und wobei der Henkel (80) zwei Befestigungsbereiche (84) und einen Haltebereich (82) umfasst

5. Gebinde (92a, 92b, 96a, 96b) gemäß Anspruch 4, wobei die Befestigungsbereiche (84) jeweils zwischen zwei Verbindungselementen (11a, 11b, 13a, 13b, 15a, 15b, 17a, 17b) eines Körpers (10, 12, 14, 16) befestigbar sind und / oder wobei die Verbindung zwischen Henkel (80) und Körper (10, 12, 14, 16) lösbar ist.

## Claims

1. Package (92a, 92b, 96a, 96b) consisting of an assembly of at least two bodies (10, 12, 14, 16) of an essentially circular base shape, whereby the bodies (10, 12, 14, 16) each have a base (50), a top side (51) and a lateral surface, whereby the lateral surfaces each are formed with a structuring, the structuring being arranged essentially parallel to the longitudinal axis of the body (10, 12, 14, 16), with the longitudinal axis arranged perpendicular to the base of the body (10, 12, 14, 16), and whereby the structuring is formed with connecting elements (11 a, 11 b, 13a, 13b, 15a, 15b, 17a, 17b) around the entire girth of the body, whereby the connecting elements (11 a, 11 b, 13a, 13b, 15a, 15b, 17a, 17b) are formed as ribs and notches and whereby the connecting elements (11 a, 11 b, 13a, 13b, 15a, 15b, 17a, 17b) extend along at least one axial section (32, 34) of the lateral surface, **characterized in that** in a first produced state of the bodies (10, 12, 14, 16) the ribs (11 a, 13a, 15a, 17a) have no undercut (22) and that in a second state, whereby the least two bodies (10, 12, 14, 16) are interconnected in a force- fit connection, the positively interacting connecting elements (11 a, 11 b, 13a, 13b, 15a, 15b, 17a, 17b) of the at least two bodies (10, 12, 14, 16) form an undercut (22), and whereby the connecting elements (11 a, 11 b, 13a, 13b, 15a, 15b, 17a, 17b) have additional securing elements, which are formed as elevations (54a) and indentations (54b) of the connecting elements, the additional securing elements used for the formation of a force-fit connection between the at least two bodies and whereby the force- fit connection of the securing elements prevents an axial shifting of the at least two interconnected bodies.

2. Package (92a, 92b, 96a, 96b) according to claim 1, whereby the base (50) of the bodies (10, 12, 14, 16) each comprises a shoulder (55).

3. Package (92a, 92b, 96a, 96b) according to one of the claims 1 or 2, whereby adhesion points (60) are applied between the bodies (10, 12, 14, 16) and / or whereby the bodies (10, 12, 14, 16) are surrounded by a banderole (90).

4. Package (92a, 92b, 96a, 96b) according to one of the claims 1 to 3, whereby the package (92a, 92b, 96a, 96b) comprises a handle (80) and whereby the handle (80) comprises two fastening areas (84) and one holding area (82).

5. Package (92a, 92b, 96a, 96b) according to claim 4, whereby the fastening areas (84) can be fastened each between two connecting elements (11 a, 11 b, 13a, 13b, 15a, 15b, 17a, 17b) of a body (10, 12, 14, 16) and / or whereby the connection between the handle (80) and the bodies (10, 12, 14, 16) is detachable.

## Revendications

1. Pack (92a, 92b, 96a, 96b) constitué par une composition d'au moins deux corps (10, 12, 14, 16) ayant une surface de base pour l'essentiel ronde, lesdits corps (10, 12, 14, 16) présentant chacun un fond (50), une face supérieure (51) et une surface latérale, lesdites surfaces latérales ayant formé chacune une structuration qui est orientée pour l'essentiel parallèlement à un axe longitudinal du corps (10, 12, 14, 16), ledit axe longitudinal étant orienté perpendiculairement au fond du corps (10, 12, 14, 16) et ladite structuration ayant formé, sur toute la circonférence, des éléments de jonction (11a, 11b, 13a, 13b, 15a, 15b, 17a, 17b), lesdits éléments de jonction (11a, 11b, 13a, 13b, 15a, 15b, 17a, 17b) étant réalisés en tant que nervures et rainures et lesdits éléments de jonction (11a, 11b, 13a, 13b, 15a, 15b, 17a, 17b) s'étendant au moins sur une section axiale (32, 34) de la surface latérale, **caractérisé par le fait que**, dans un premier état produit des corps individuels (10, 12, 14, 16), lesdits éléments de jonction (11a, 11b, 13a, 13b, 15a, 15b, 17a, 17b) n'ont pas formé de contre-dépouille (22) et que, dans un deuxième état où lesdits au moins deux corps (10, 12, 14, 16) sont reliés entre eux à engagement positif, les éléments de jonction (11a, 11b, 13a, 13b, 15a, 15b, 17a, 17b) desdits au moins deux corps (10, 12, 14, 16), qui coopèrent les uns avec les autres à engagement positif, ont formé une contre-dépouille (22), et lesdits éléments de jonction (11a, 11b, 13a, 13b, 15a, 15b, 17a, 17b) ayant formé des éléments de sécurité supplémentaires qui sont réalisés en tant que reliefs (54a) et creux (54b) des éléments de jonction, pour la réalisation d'une liaison à engagement positif entre au moins deux corps, et ladite liaison à engagement positif des éléments de sécurité empêchant un glissement axial desdits au moins deux corps reliés entre eux.

2. Pack (92a, 92b, 96a, 96b) selon la revendication 1, dans lequel le fond (50) desdits corps (10, 12, 14, 16) présente chacun un gradin (55).

3. Pack (92a, 92b, 96a, 96b) selon l'une quelconque des revendications 1 ou 2, dans lequel des points de collage (60) sont disposés entre lesdits corps (10, 12, 14, 16) et/ou dans lequel lesdits corps (10, 12, 14, 16) sont entourés au moyen d'une banderole (90).

4. Pack (92a, 92b, 96a, 96b) selon l'une quelconque des revendications 1 à 3, dans lequel ledit pack (92a, 92b, 96a, 96b) comprend une poignée (80) et dans lequel ladite poignée (80) comprend deux zones de fixation (84) et une zone de maintien (82).

5. Pack (92a, 92b, 96a, 96b) selon la revendication 4, dans lequel lesdites zones de fixation (84) peuvent être fixées chacune entre deux éléments de jonction (11a, 11b, 13a, 13b, 15a, 15b, 17a, 17b) d'un corps (10, 12, 14, 16) et/ou dans lequel la liaison entre ladite poignée (80) et le corps (10, 12, 14, 16) est amovible.
